# FASCICULE DE BREVET EUROPEEN

(11) **EP 3 551 829 B1**
(45) Date de publication et mention de la délivrance du brevet: **28.10.2020**
(21) Numéro de dépôt: 17822403.6
(22) Date de dépôt: 12.12.2017
(51) Int. Cl.: E21B 12/06, B08B 1/00

(54) **MACHINE DE FORAGE COMPRENANT UNE TARIÈRE ET UN DISPOSITIF DE NETTOYAGE DE LA TARIÈRE**
BOHRMASCHINE MIT EINER SCHNECKE UND VORRICHTUNG ZUM REINIGEN DER SCHNECKE
DRILLING MACHINE COMPRISING AN AUGER AND DEVICE FOR CLEANING THE AUGER

(30) Priorité: 12.12.2016 FR 1662315
(43) Date de publication de la demande: 16.10.2019
(73) Titulaire: Soletanche Freyssinet, 92500 Rueil Malmaison (FR)
(72) Inventeur: PIVERT, Laurent, 92500 Rueil Malmaison (FR); BERNAZINSKI, Régis, 92500 Rueil Malmaison (FR); LEBRETON, Marie, 92500 Rueil Malmaison (FR)
(74) Mandataire: Cabinet Beau de Loménie
(86) Numéro de dépôt international: PCT/FR2017/053511
(87) Numéro de publication internationale: WO 2018/109356

(56) Documents cités:
- EP-A1- 1 367 215
- EP-A1- 2 749 729
- EP-A2- 0 427 454
- GB-A- 2 414 998

## Description

### Arrière-plan de l'invention

La présente invention porte sur le domaine du nettoyage d'une tarière de machine de forage, une telle machine étant généralement utilisée pour réaliser des pieux dans un sol.

De façon connue, une tarière est un outil de forage formé d'une pale hélicoïdale qui est généralement enroulée autour d'une tige axiale tubulaire.

Traditionnellement, la tarière est vissée dans le sol jusqu'à la profondeur souhaitée. Du béton sous pression est ensuite injecté par la tige axiale sous la tarière, ce qui a pour effet de déplacer progressivement la tarière vers le haut.

Cette opération présente ainsi l'avantage de réaliser simultanément le bétonnage du pieu, d'éviter l'effondrement des parois du forage lors de l'extraction de la tarière, et de réduire la force de traction nécessaire pour extraire la tarière.

L'extraction de la tarière s'effectue généralement sans rotation de cette dernière, et ce afin d'éviter de créer des défauts dans le pieu à réaliser. Certaines extractions s'accompagnent toutefois d'une mise en rotation de la tarière, par exemple dans le cadre de la fabrication de pieux à ergots.

Lors de l'extraction sans rotation de la tarière, les déblais sont remontés entre les spires de la tarière où ils restent très souvent collés, même après leur sortie à l'extérieur du forage.

Il est donc nécessaire de nettoyer la tarière au fur et à mesure de son extraction. Ce nettoyage doit d'une part pouvoir être le plus rapide possible afin d'éviter de ralentir l'extraction de la tarière, et d'autre part être assez efficace pour qu'aucun déblais ne restent collés entre les spires et ne retombent ultérieurement du haut de la tarière, ce qui pourrait blesser un opérateur se trouvant à proximité.

On connait des machines de forage munies de dispositifs de nettoyage permettant d'évacuer les déblais logés entre les spires de la tarière. Parmi les différents dispositifs de nettoyage, certains comportent une racle rotative qui s'insère entre deux spires adjacentes de la tarière, la racle tournant autour de la tarière pendant la remontée, sans rotation, de cette dernière.

L'invention porte plus précisément sur une telle machine de forage comportant :
un mât ayant une direction longitudinale ;
une tarière ayant un axe longitudinal parallèle à la direction longitudinale et comprenant une pale hélicoïdale ;
un dispositif de déplacement pour déplacer la tarière par rapport au mât en translation selon la direction longitudinale ;
un dispositif de nettoyage de la tarière comprenant un chariot monté au mât de façon coulissante selon la direction longitudinale du mât, le chariot comportant un corps entourant la tarière et une racle montée au corps de façon rotative autour d'un axe de rotation parallèle à la direction longitudinale, la racle s'étendant entre une spire inférieure et une spire supérieure de la pale hélicoïdale.

Une telle machine de forage est notamment décrite dans les documents FR 2563861 ou EP2749729. Dans ces documents, la lame racleuse est montée sur un organe tournant à la vitesse désirée autour de la tarière, ledit organe étant supporté par un bâti susceptible de coulisser de haut en bas et de bas en haut le long du mât porteur auquel est suspendue la tarière.

Ce coulissement du bâti a lieu en cas de manque de synchronisme entre la vitesse de rotation de la lame racleuse et la vitesse verticale d'extraction de la tarière. Ce manque de synchronisme a pour effet de déplacer en translation la lame racleuse, et donc le bâti, le long du mât.

Aussi, en cas d'augmentation de la vitesse d'extraction de la tarière, le bâti se déplacera vers l'extrémité supérieure du mât, tandis que, inversement, en cas de diminution de la vitesse d'extraction de la tarière, le bâti se déplacera vers l'extrémité inférieure du mât.

Généralement, des butées supérieure et inférieure sont prévues pour empêcher que le bâti coulissant ne soit emmené par la tarière à l'une ou l'autre des extrémités supérieure et inférieure du mât.

En cas de modification importante de la vitesse d'extraction de la tarière, le bâti risque de venir taper contre les butées et de s'endommager. On risque également de casser la lame racleuse si la vitesse d'extraction de la tarière continue à augmenter (resp. diminuer) alors que le bâti est en butée contre la butée supérieure (resp. inférieure).

Un autre inconvénient de l'art antérieur est que les dispositifs de nettoyage à racle existants nécessitent d'être engagés manuellement entre deux spires avant le bétonnage, puis dégagés de la tarière avant le forage suivant. Ces interventions humaines au pied de la tarière sont potentiellement dangereuses.

### Objet et résumé de l'invention

Un but de la présente invention est de remédier à ces inconvénients.

L'invention atteint son but par le fait que la machine de forage comporte en outre un organe de mesure pour déterminer le déplacement du chariot le long du mât par rapport à une position initiale dudit chariot, et le dispositif de nettoyage comporte en outre un dispositif de régulation de vitesse pour réguler la vitesse de rotation de la racle en fonction dudit déplacement du chariot.

On comprend que la régulation de vitesse de rotation de la racle de la machine selon l'invention dépend du déplacement du chariot, si bien que la régulation de la vitesse de la racle peut être réalisée lors des différentes phases de fabrication du pieu.

Notamment, la régulation de vitesse de la racle peut être réalisée lors :
- d'une phase de forage de la tarière, la tarière se déplaçant verticalement dans le sol tout en tournant sur elle-même selon un mouvement de vissage ;
- d'une phase de remontée, généralement avec bétonnage, au cours de laquelle on réalise une extraction verticale de la tarière, sans ou avec rotation de la tarière ;
- d'une phase de rotation de la tarière sans déplacement vertical.

La régulation de la vitesse de rotation de la racle permet de corriger la position verticale du chariot. Cette régulation de vitesse est préférentiellement réalisée en temps réel de manière à maintenir le chariot en une position verticale prédéterminée, par exemple la position initiale du chariot, ou à tout le moins dans une zone définie entre deux positions verticales prédéterminées, par exemple une zone centrée sur la position initiale du chariot, et ce quelle que soit la phase de réalisation du pieu.

En conséquence, l'invention permet d'éviter un endommagement de la racle, grâce à la maîtrise de la position verticale du chariot, et également d'éviter une intervention humaine au niveau du chariot potentiellement dangereuse grâce au fait que la racle peut rester engagée entre les spires pendant toute la durée des opérations.

Selon un mode de mise en œuvre de l'invention, en fonctionnement du dispositif de nettoyage lors d'une phase de bétonnage, le chariot est en position initiale, et la tarière est extraite du sol à une vitesse d'extraction verticale initiale prédéterminée et constante. Dans les conditions normales de fonctionnement, la racle présente une vitesse de rotation déterminée de telle sorte que la racle effectue un tour complet autour de la tarière lorsque cette dernière a avancé d'un pas de la pale hélicoïdale. Dans ces conditions, le chariot ne bouge pas.

Cependant, la vitesse d'extraction de la tarière n'est pas nécessairement constante.

En cas de diminution de la vitesse d'extraction verticale de la tarière, par exemple due à une résistance du terrain ou bien à une baisse de la pression d'injection du béton, on comprend que, à l'issue d'une rotation de 360° autour de la tarière entre les spires inférieure et supérieure, la tarière s'est déplacée longitudinalement d'une longueur inférieure à un pas de la pale. Il s'ensuit que la racle se déplace longitudinalement vers l'extrémité inférieure du mât, entraînant le déplacement du chariot par rapport à sa position initiale vers l'extrémité inférieure du mât.

Selon l'invention, le déplacement du chariot vers l'extrémité inférieure est déterminé par l'organe de mesure et la vitesse de rotation de la racle est régulée en fonction de ce déplacement du chariot. Dans ce cas, la vitesse de rotation de la racle est diminuée, par exemple de manière à stopper ou à tout le moins ralentir le déplacement vertical du chariot vers l'extrémité inférieure du mât. Grâce à cette régulation de vitesse de rotation de la racle, on évite que le chariot n'atteigne l'extrémité inférieure du mât ou une éventuelle butée inférieure, ce qui pourrait provoquer un endommagement de la racle.

Inversement, en cas d'augmentation de la vitesse d'extraction verticale de la tarière, par exemple due à une augmentation de la pression d'injection du béton, on comprend que, à l'issue d'une rotation de 360° de la racle autour de la tarière entre les spires inférieure et supérieure, la tarière a avancé de plus d'un pas de sorte que la racle est entraînée par la tarière vers l'extrémité supérieure du mât. Il s'ensuit que le chariot est également entrainé par la tarière vers l'extrémité supérieure du mât. Le chariot se déplace alors par rapport à sa position initiale en se dirigeant vers l'extrémité supérieure mât.

Selon l'invention, le déplacement du chariot est déterminé par l'organe de mesure et la vitesse de rotation de la racle est régulée en fonction du déplacement du chariot. Dans ce cas, la vitesse de rotation de la racle est augmentée, par exemple de manière à stopper ou ralentir le déplacement vertical du chariot vers l'extrémité supérieure du mât. Grâce à cette régulation de vitesse, on évite que le chariot n'atteigne l'extrémité supérieure du mât ou une éventuelle butée supérieure, ce qui pourrait provoquer un endommagement de la racle.

Par « détermination du déplacement du chariot par rapport à sa position initiale», on entend que l'organe de mesure est configuré pour mesurer le déplacement du chariot par rapport à sa position initiale, ou à tout le moins détecter un déplacement du chariot vers l'extrémité supérieure ou l'extrémité inférieure du mât.

Selon un mode de réalisation préférentiel, le dispositif de régulation de vitesse est configuré pour modifier la vitesse de rotation de la racle en fonction du déplacement du chariot par rapport à la position initiale, de façon à ramener le chariot vers la position initiale lors d'un déplacement du chariot par rapport à la position initiale.

Selon une variante, le dispositif de régulation de vitesse est configuré pour modifier la vitesse de rotation de la racle en fonction du déplacement du chariot par rapport à la position initiale, de façon à ramener le chariot dans une zone située autour de la position initiale lors d'un déplacement du chariot hors de ladite zone.

Le dispositif de régulation de vitesse permet donc de maintenir le chariot sensiblement dans sa position initiale, quelles que soient les variations, positives ou négatives, de la vitesse d'extraction verticale de la tarière. On s'assure ainsi que le chariot reste toujours éloigné des éventuelles butées inférieure et supérieure.

Avantageusement, le dispositif de régulation de vitesse est configuré pour augmenter la vitesse de rotation de la racle lorsque le chariot se déplace vers une extrémité supérieure du mât. On comprend que, selon son amplitude, l'augmentation de la vitesse de rotation de la racle a pour effet de ralentir ou stopper le déplacement du chariot vers l'extrémité supérieure, voire d'entrainer le chariot vers l'extrémité inférieure du mât si la vitesse de rotation de la racle est supérieure au ratio vitesse d'extraction sur pas de la pale hélicoïdale. Cette augmentation de vitesse de rotation de la racle est préférentiellement initiée lorsque le déplacement du chariot, tel que déterminé par l'organe de mesure, est supérieur à un premier seuil prédéterminé.

Avantageusement, le dispositif de régulation de vitesse est configuré pour diminuer la vitesse de rotation de la racle lorsque le chariot se déplace vers une extrémité inférieure du mât. On comprend que, selon son amplitude, la diminution de la vitesse de rotation de la racle a pour effet de ralentir ou stopper le déplacement du chariot vers l'extrémité inférieure du mât, voire de déplacer le chariot vers l'extrémité supérieure du mât si la vitesse de rotation de la racle est inférieure au ratio vitesse d'extraction sur pas de la pale hélicoïdale.

Cette diminution de vitesse de rotation de la racle peut être initiée lorsque le déplacement du chariot, tel que déterminé par l'organe de mesure, est supérieur à un second seuil prédéterminé.

Avantageusement, mais non exclusivement, le dispositif de régulation de vitesse est configuré de sorte que la valeur de la vitesse de rotation de la racle soit fonction de la valeur du déplacement du chariot déterminée par l'organe de mesure.

Avantageusement, la vitesse de rotation de la racle est une fonction croissante de la valeur de déplacement du chariot, considéré à partir de la position initiale vers l'extrémité supérieure du mât. Autrement dit, la vitesse de rotation de la racle augmente de plus en plus à mesure que le chariot se rapproche de l'extrémité supérieure du mât. Inversement, la vitesse de rotation de la racle diminue de plus en plus à mesure que le chariot se rapproche de l'extrémité inférieure du mât.

Encore de préférence, le dispositif de régulation de vitesse est configuré de telle sorte que la vitesse de rotation de la racle soit une fonction croissante linéaire du déplacement du chariot le long du mât.

Avantageusement, ledit organe de mesure est disposé entre le chariot et le mât.

De préférence, l'organe de mesure comporte au moins un vérin disposé entre le corps et le mât, le déplacement du chariot étant déterminé à partir de la variation de longueur du vérin.

De préférence, l'organe de mesure comporte un capteur de déplacement intégré au vérin.

De préférence, le vérin est un vérin hydraulique.

On comprend par ailleurs que les fins de course haute et basse du vérin constituent des butées inférieure et supérieure pour le chariot.

Le poids du dispositif de nettoyage de tarière étant croissant avec l'augmentation des diamètres des tarières, la racle, qui prend généralement appui sur la spire inférieure, subit des efforts importants susceptibles de l'endommager sérieusement.

Pour résoudre ce problème, selon un autre aspect avantageux de l'invention, le dispositif de nettoyage comporte en outre un dispositif de régulation de force pour réguler la force appliquée par la racle sur la spire inférieure. Avantageusement, le dispositif de régulation de force est configuré pour exercer sur le chariot une force de portance contrecarrant au moins en partie le poids du chariot, de façon à réduire la force exercée par la racle sur la spire inférieure tout en s'assurant que la racle reste en appui contre la spire inférieure. Autrement dit, le module de la force de portance est égal à une fraction du poids du chariot.

Selon un mode de réalisation avantageux, le dispositif de régulation de force est disposé entre le chariot et le mât.

De préférence, le dispositif de régulation de force comporte au moins un actionneur disposé entre le corps et le mât, l'actionneur étant configuré pour exercer un effort de poussée sur le corps, ledit effort de poussée étant dirigé selon la direction longitudinale du mât, vers une extrémité supérieure du mât.

De préférence, l'actionneur comporte un vérin hydraulique.

Encore de préférence, le vérin hydraulique est alimenté à une pression de fluide hydraulique constante.

De manière préférentielle, l'organe de mesure comporte le vérin hydraulique de l'actionneur. Autrement dit, le vérin hydraulique disposé entre le mât et le chariot présente une double fonction avantageuse, à savoir déterminer le déplacement du chariot et réduire l'effort exercé par la racle sur la spire inférieure de la pale hélicoïdale de la tarière.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1** est une vue en perspective d'une machine de forage, conforme à l'invention, le chariot du dispositif de nettoyage étant en position initiale ;
- la figure **2** illustre la machine de forage de la figure **1****,** le chariot étant en position haute ;
- la figure **3** illustre la machine de forage de la figure **1****,** le chariot étant en position basse ;
- la figure **4** illustre la machine de forage de la figure **1** ainsi que son dispositif de régulation de vitesse de la racle ; et
- la figure **5** est un graphique illustrant la variation de la vitesse de rotation de racle en fonction du déplacement du chariot le long du mât.

### Description détaillée de l'invention

Sur les figures **1** à **4****,** on a illustré, de manière partielle, une machine de forage **10** conforme à la présente invention.

La machine de forage **10** est destinée à réaliser des forages, et notamment des pieux dans le sol. Ce type de machine de forage à tarière étant déjà connu par ailleurs, seuls les éléments nécessaires à la compréhension de l'invention seront décrits ici.

On pourra également se référer au document FR 2 563 861 qui décrit un exemple d'une telle machine de forage.

La machine de forage **10** comporte un mât **12** qui présente une direction longitudinale **L** ; dans cet exemple, la direction longitudinale **L** est verticale.

La machine de forage **10** comporte par ailleurs une tarière **14** ayant un axe longitudinal **A** parallèle à la direction longitudinale **L.**

La tarière **14** comprend un tube creux **16** qui s'étend selon l'axe longitudinal **A,** ce tube étant fixé à et entouré par une pale hélicoïdale **18.**

Par souci de lisibilité, seule une portion de tarière est représentée en figures **1** à **4****.** Bien entendu, la tarière peut être composée de plusieurs portions fixées bout à bout.

La pale hélicoïdale présente un diamètre extérieur **D.**

De façon connue par ailleurs, la machine de forage **10** comporte également un dispositif de déplacement (non illustré ici) pour déplacer la tarière **14** par rapport au mât **12** en translation selon la direction longitudinale **L.**

Ce dispositif de déplacement est notamment actionné lors de l'étape de forage et pour visser la tarière dans le sol, et lors de l'étape d'extraction de la tarière hors du sol. Comme mentionné ci-dessus, l'extraction de la tarière hors du sol, qui intervient après l'opération de forage, consiste en une translation verticale sans rotation.

Dans la suite de la description, la vitesse de déplacement vertical de la tarière sera notée **V.** La machine de forage **10** comporte par ailleurs un dispositif de nettoyage **20** de la tarière **14** dont la fonction est d'évacuer les déblais logés entre les spires de la pale hélicoïdale lors de l'extraction de la tarière.

Le dispositif de nettoyage **20** comporte un chariot **22** qui présente la forme générale d'un tambour traversé axialement par la tarière **14.** Le chariot **22** présente donc un diamètre légèrement plus grand que le diamètre **D** de la pale hélicoïdale **18.**

Le chariot **22** est monté au mât **12** de façon coulissante selon la direction longitudinale **L** du mât **12.** Pour ce faire, dans cet exemple non limitatif, le chariot est monté sur des glissières fixées le long du mât.

Le chariot comporte un corps **24** de forme cylindrique qui entoure la tarière.

Comme il sera expliqué plus en détaillé ci-dessous, le corps **24** est supporté par une paire de vérins hydrauliques **30** disposés entre le mât et le chariot.

Le dispositif de nettoyage **20** comporte par ailleurs une racle **40** qui est disposée en dessous du corps **24.** La racle est montée sur un tambour interne **26** du dispositif de nettoyage **20,** le tambour interne **26** étant disposé coaxialement à l'intérieur du corps **24.** Lors de l'extraction sans rotation, la racle s'étend entre une spire inférieure **18a** et une spire supérieure **18b** de la pale hélicoïdale **18** afin d'évacuer les déblais se trouvant entre les deux spires. Dans cet exemple avantageux, la racle reste engagée entre les deux spires pendant les autres mouvements de la tarière, notamment pendant les phases de forage.

Dans cet exemple, la racle présente la forme d'une plaque ayant une hauteur **H** sensiblement égale à la distance axiale entre la spire inférieure **18a** et la spire supérieure **18b.**

Le dispositif de nettoyage **20** comporte par ailleurs un moteur **28** pour entraîner en rotation le tambour intérieur **26** avec la racle **24** autour de l'axe longitudinal **A.**

On comprend que l'actionnement du moteur **28** a pour effet de faire tourner la racle **40** par rapport au corps **24** autour du tube creux.

En conséquence, la racle tourne autour de l'axe de rotation **A** de la tarière tout en s'étendant entre la spire inférieure **18a** et la spire supérieure **18b,** ce qui permet d'évacuer les déblais logés entre la spire inférieure et la spire supérieure.

La racle **40** est préférentiellement montée sur le tambour **26** de manière pivotante de manière à pouvoir dégager la racle à l'extérieur du volume de la tarière lorsqu'on visse la tarière dans le sol lors de l'opération de forage.

Sur les figures **1** à **3****,** on a représenté un axe **Z** vertical qui s'étend parallèlement à la direction longitudinale **L** du mât et qui est orienté vers une extrémité supérieure **12a** du mât. La référence **Z₀** correspond à la position initiale du chariot **22** illustrée en figure **1****.**

Sur ces figures, qui illustrent un mode de mise en œuvre non limitatif de l'invention, à savoir une phase de bétonnage, la tarière est en phase d'extraction sans rotation, de sorte que la vitesse de déplacement verticale de la tarière correspond à la vitesse d'extraction verticale.

En condition normale d'extraction sans rotation, la vitesse d'extraction verticale de la tarière est égale à **V₀**, le chariot **22** se trouvant alors en sa position initiale **Z₀**.

Dans cet exemple, la vitesse de rotation **ω₀** initiale de la racle **40** autour de l'axe de rotation **A** est réglée pour être égale à **V₀**/p où **p** est le pas de la pale hélicoïdale **18,** de sorte que le chariot ne bouge pas verticalement lorsque la vitesse d'extraction sans rotation de la tarière est égale à **V₀**. Comme expliqué ci-dessus, si la vitesse **V** d'extraction verticale sans rotation de la tarière varie par rapport à sa vitesse initiale **V₀**, le chariot **22** sera entraîné par la tarière selon la direction longitudinale **L,** soit vers l'extrémité supérieure **12a** du mât **12** si la vitesse d'extraction de la tarière **V₁** est supérieure à la vitesse initiale **V₀**, tel que cela est illustré en figure **2****,** soit vers l'extrémité inférieure **12b** du mât **12** si la vitesse d'extraction verticale **V₂** la tarière est inférieure à la vitesse **V₀**, tel qu'illustré en figure **3****.**

Conformément à l'invention, la machine de forage **10** comporte en outre un organe de mesure **50** pour déterminer un déplacement **ΔZ** du chariot **22** le long du mât par rapport à la position initiale **Z₀** du chariot. On a donc **ΔZ**= **Z** - **Z₀**

Dans ce mode de réalisation non limitatif, l'organe de mesure **50** est disposé entre le chariot **22** et le mât **12.** Il comporte le vérin hydraulique **30,** de sorte que le déplacement du chariot **22** est déterminé à partir de la variation de la longueur du vérin **30.**

Le vérin **30** comporte un capteur de déplacement **52** qui permet de mesurer la valeur du déplacement du chariot **22.** Dans l'exemple de la figure **2****,** la vitesse d'extraction sans rotation est supérieure à **V₀** et **V₁**, le chariot 22 s'est déplacé vers l'extrémité supérieure **12a** du mât d'une valeur **ΔZ₁** jusqu'à atteindre la position sur l'axe **Z.** On comprend donc que **ΔZ₁**= **Z₁** - **Z₀**.

Dans le cas de la figure **3****,** la vitesse d'extraction sans rotation **V₂** est inférieure à **Vₒ** et le chariot **22** s'est déplacé vers l'extrémité inférieure **12a** du mât **12** d'une distance **ΔZ₂** pour atteindre la position **Z2** située en-dessous de la position **Z₀**. On comprend donc que **ΔZ₂=Z₂-Z₀,** avec **ΔZ₂**<0.

Conformément à l'invention, le dispositif de nettoyage **20** comporte en outre un dispositif de régulation de vitesse **54,** schématisé en figure **4** pour réguler la vitesse de rotation **ω** de la racle **40** en fonction du déplacement **ΔZ** du chariot déterminé par l'organe de mesure.

Dans cet exemple le dispositif de régulation de vitesse **54** est relié au capteur de déplacement **52,** et commande le moteur **28** en lui fournissant une consigne de vitesse de rotation **ω** de la racle.

Dans ce mode de réalisation, le dispositif de régulation de vitesse **54** est configuré pour modifier la vitesse de rotation **ω** de la racle **40** en fonction du déplacement **ΔZ** du chariot, de façon à ramener le chariot **22** vers la position initiale **Z₀** lors d'un déplacement du chariot par rapport à la position initiale **Z₀**.

Pour ce faire, le dispositif de régulation de vitesse **54** est configuré pour augmenter la vitesse de rotation **ω** de la racle **40** lorsque le chariot **22** se déplace vers l'extrémité supérieure **12a** du mât **12.**

Dans l'exemple de la figure **2****,** l'organe de mesure **50** a déterminé que le chariot **22** s'est déplacé de la distance **ΔZ₁** vers l'extrémité supérieure **12a** du mât **12.** En conséquence, le dispositif de régulation de vitesse **54** envoie la consigne de vitesse **ω₁** au moteur **28** afin d'augmenter la vitesse de rotation de la racle **40.**

La vitesse de rotation **ω₁** est strictement supérieure à la vitesse de rotation **ω₀** initiale. On expliquera ci-dessous comment est déterminée la vitesse **ω₁.**

Inversement, le dispositif de régulation de vitesse **54** selon l'invention est configuré pour diminuer la vitesse de rotation **ω** de la racle **40** lorsque le chariot se déplace vers l'extrémité inférieure **12b** du mât **12.**

Dans l'exemple de la figure **3****,** l'organe de mesure **50** a déterminé que le chariot **22** s'est déplacé d'une distance **ΔZ₂** depuis la position initiale **Z₀** vers l'extrémité inférieure **12b** du mât **12.** En conséquence, le dispositif de régulation de vitesse **54** diminue la vitesse de rotation **ω** de la racle **40** pour l'amener à la vitesse de rotation **ω₂** inférieure à la vitesse de rotation **ω₀** initiale.

Dans l'exemple illustré ici, le dispositif de régulation de vitesse **54** est configuré de telle sorte que la vitesse de rotation **ω** soit une fonction croissante linéaire du déplacement **ΔZ** du chariot le long du mât. Sur le graphique de la figure **5****,** on a illustré la variation de vitesse de rotation **Δω** de la racle **40** en fonction de la position **Z** du chariot **22** par rapport à sa position initiale **Z₀**. Dans cet exemple, on a : $ω = {ω}_{0} + Δω$

Dans l'exemple des figures **2** et **3****, ω₁** = **ω₀** + **Δω₁** et **ω₂** = **ω₀** + **Δω₂,** avec **Δω₁**>0 et **Δω₂**<0

La courbe illustrée en figure **5** est une fonction linéaire croissante représentant la variation de vitesse en fonction du déplacement vertical du chariot par rapport à **Z₀**. On a donc **Δω** = **k^{∗} (Z-Zo),** où k est le coefficient de proportionnalité.

A titre d'exemple, le pas **p** de la pale est généralement compris entre 0,3 et 2 mètres, et la vitesse de remontée de la tarière peut varier entre 50 et 200 mètres par heure.

Les inventeurs ont réalisé plusieurs simulations numériques :
- Pour un pas égal à 1,5 m, on pourra choisir un coefficient **k** de l'ordre de 40 tours/minute/mètre;
- Pour un pas égal à 1,2 m, on pourra choisir un coefficient **k** de l'ordre de 50 tours/minute/mètre;
- Pour un pas égal à 0,3 m, on pourra choisir un coefficient **k** de l'ordre de 200 tours/minute/mètre.

Ces exemples de valeurs de k permettent de s'assurer que la vitesse de rotation de la racle soit adaptée pour stopper l'éloignement du chariot **22** de sa position initiale **Z₀**. D'autres valeurs de k pourront être choisies en fonction du pas de la pale.

Le dispositif peut également être paramétré de sorte que la vitesse **ω₁** soit suffisante pour ramener le chariot **22** vers la position initiale **Z₀,** ce déplacement étant illustré par la flèche **F1** de la figure **2****.** Pour ce faire, la variation de vitesse de rotation **Δω₁** sera déterminée en choisissant un coefficient k plus élevé que ceux proposés ci-dessus. On comprend notamment que le chariot reviendra vers sa position initiale si la vitesse d'extraction sans rotation fluctue autour de la valeur **V₀.**

De même, la variation de vitesse de rotation **Δω₂** pourra être calibrée de manière que le chariot **22** retourne vers sa position initiale **Z₀** en cas de déplacement du chariot **22** vers l'extrémité inférieure **12b** du mât **12,** ce déplacement du chariot étant illustré par la flèche **F2** sur la figure **3****.**

Comme illustré en figure **1****,** la racle **40** prend appui sur la spire inférieure **18a** de la pale hélicoïdale **18.** L'effort exercé par la racle **40** sur la spire inférieure **18a** est constitué par le poids propre du chariot.

Le dispositif de nettoyage comporte en outre un dispositif de régulation de force **60,** schématisé en figure **1** pour réguler la force appliquée par la racle **40** sur la spire inférieure **18a.** Ce dispositif de régulation de force **60** comporte le vérin hydraulique **30** disposé entre le chariot **22** et le mât **12.**

Le vérin **30** constitue donc un actionneur **31** qui est disposé entre le corps et le mât en étant configuré pour exercer un effort de poussée **T** sur le corps **24.** Cet effort de poussée étant, dans cet exemple, égal à une fraction du poids du chariot, en l'espèce 50% du poids du chariot **22.**

L'effort de poussée **T** est dirigé selon la direction longitudinale **L** du mât vers l'extrémité supérieure du mât **12.**

On comprend que cet effort de poussée **T** permet de diminuer l'effort de pression verticale exercée par la racle **40** sur la spire inférieure **18a.** Pour ce faire, le vérin hydraulique **30** est alimenté à une pression de fluide hydraulique constante.

On comprend donc que, dans cet exemple avantageux, l'organe de mesure **50** comporte le vérin hydraulique **30** de l'actionneur **31.**

Comme mentionné ci-dessus, on comprend que le dispositif de régulation de vitesse **54** selon l'invention est également apte à réguler la vitesse de rotation de la racle **40** lors d'une phase d'extraction verticale de la tarière **14** avec rotation, quelle que soit son sens de rotation.

Le dispositif de régulation de vitesse de la racle **40** est également apte à réguler la vitesse de la racle lors de la phase de forage, c'est-à-dire lors d'un déplacement vertical descendant de la tarière avec rotation, correspondant à un mouvement de vissage de la tarière dans le sol.

Le dispositif de régulation est également apte à réguler la vitesse de rotation de la racle **40** lors d'une rotation de la tarière, sans déplacement vertical de cette dernière, afin de corriger un déplacement du chariot **22** qui pourrait résulter d'une variation de la vitesse de rotation de la tarière **14.**

## Revendications

1. Machine de forage (10) comportant :
un mât (12) ayant une direction longitudinale (L);
une tarière (14) ayant un axe longitudinal (A) parallèle à la direction longitudinale(L) et comprenant une pale hélicoïdale ;
un dispositif de déplacement pour déplacer la tarière (14) par rapport au mât (12) en translation selon la direction longitudinale (L);
un dispositif de nettoyage (20) de la tarière (14) comprenant un chariot (22) monté au mât (12) de façon coulissante selon la direction longitudinale (L) du mât (12), le chariot comportant un corps (24) entourant la tarière et une racle (40) montée au corps de façon rotative autour d'un axe de rotation (R) parallèle à la direction longitudinale (L), la racle s'étendant entre une spire inférieure (18a) et une spire supérieure (18b) de la pale hélicoïdale;
**caractérisée en ce que** la machine de forage (10) comporte en outre un organe de mesure (50) pour déterminer le déplacement (ΔZ, ΔZ₁, ΔZ₂) du chariot (22) le long du mât (12) par rapport à une position initiale (Z₀) dudit chariot, et **en ce que** le dispositif de nettoyage (20) comporte en outre un dispositif de régulation de vitesse pour réguler la vitesse (54) de rotation (ω) de la racle (40) en fonction dudit déplacement (ΔZ,ΔZ₁,ΔZ₂) du chariot.

2. Machine de forage selon la revendication 1, **caractérisée en ce que** le dispositif de régulation de vitesse (54) est configuré pour modifier la vitesse de rotation (ω) de la racle (40) en fonction du déplacement (ΔZ,ΔZ₁,ΔZ₂) du chariot (22) par rapport à la position initiale de façon à ramener le chariot vers la position initiale (Z₀) lors d'un déplacement (ΔZ,ΔZ₁,ΔZ₂) du chariot (22) par rapport à la position initiale (Z₀).

3. Machine de forage selon la revendication 1 ou 2, **caractérisée en ce que** le dispositif de régulation de vitesse (54) est configuré pour augmenter la vitesse de rotation (ω,ω₁,ω₂) de la racle lorsque le chariot se déplace vers une extrémité supérieure du mât (12).

4. Machine de forage selon l'une quelconque des revendications précédentes, **caractérisée en ce que** le dispositif de régulation de vitesse (54) est configuré pour diminuer la vitesse de rotation de la racle (40) lorsque le chariot se déplace vers une extrémité inférieure (12b) du mât (12).

5. Machine de forage selon l'une quelconque des revendications précédentes, **caractérisée en ce que** le dispositif de régulation de vitesse (54) est configuré de telle sorte que la vitesse de rotation (ω) soit une fonction croissante linéaire (f) du déplacement (ΔZ) du chariot le long du mât par rapport à la position initiale (Z₀).

6. Machine de forage selon l'une quelconque des revendications précédentes, **caractérisée en ce que** ledit organe de mesure est disposé entre le chariot (22) et le mât (12).

7. Machine de forage selon la revendication 6, **caractérisée en ce que** l'organe de mesure (50) comporte au moins un vérin (30) disposé entre le corps et le mât, le déplacement du chariot (22) étant déterminé à partir de la variation de longueur du vérin (30).

8. Machine de forage selon l'une quelconque des revendications précédentes, **caractérisée en ce que** la racle (40) prend appui sur la spire inférieure (18a), et **en ce que** le dispositif de nettoyage comporte en outre un dispositif de régulation de force (60) pour réguler la force appliquée par la racle (40) sur la spire inférieure (18a).

9. Machine de forage selon la revendication 8, **caractérisée en ce que** le dispositif de régulation de force (60) est disposé entre le chariot et le mât.

10. Machine de forage selon la revendication 9, **caractérisée en ce que** le dispositif de régulation de force comporte au moins un actionneur (31) disposé entre le corps et le mât, l'actionneur étant configuré pour exercer un effort de poussée (T) sur le corps (24), ledit effort de poussée (T) étant dirigé selon la direction longitudinale (L) du mât, vers une extrémité supérieure du mât (12).

11. Machine de forage selon la revendication 10, **caractérisée en ce que** l'actionneur (31) comporte un vérin hydraulique.

12. Machine de forage selon la revendication 11, **caractérisée en ce que** le vérin hydraulique (30) est alimenté à une pression de fluide hydraulique constante.

13. Machine de forage selon l'une ou l'autre des revendications 11 et 12, **caractérisée en ce que** l'organe de mesure (50) comporte le vérin hydraulique (30) de l'actionneur (31).

## Patentansprüche

1. Bohrmaschine (10), umfassend:
einen Mast (12), der eine Längsrichtung (L) aufweist,
eine Schnecke (14), die eine Längsachse (A) parallel zur Längsrichtung (L) aufweist und die eine schneckenförmige Schaufel umfasst,
eine Verschiebungsvorrichtung zum Verschieben der Schnecke (14) in Bezug auf den Mast (12) entlang der Längsrichtung (L),
eine Vorrichtung zum Reinigen (20) der Schnecke (14), umfassend einen Schlitten (22), der an dem Mast (12) verschiebbar entlang der Längsrichtung (L) des Masts (12) montiert ist, wobei der Schlitten einen Körper (24), der die Schnecke umgibt, und eine Rakel (40) beinhaltet, die an dem Körper drehbar um eine Drehachse (R) parallel zur Längsrichtung (L) montiert ist, wobei sich die Rakel zwischen einer unteren Windung (18a) und einer oberen Windung (18b) der schneckenförmigen Schaufel erstreckt,
**dadurch gekennzeichnet, dass** die Bohrmaschine (10) ferner eine Messeinrichtung (50) beinhaltet, um die Verschiebung (ΔZ, ΔZ₁, ΔZ₂) des Schlittens (22) entlang des Masts (12) in Bezug auf eine Ausgangsposition (Z₀) des Schlittens zu bestimmen, und dadurch, dass die Vorrichtung zum Reinigen (20) ferner eine Geschwindigkeitsregelvorrichtung zum Regeln der Geschwindigkeit (54) der Drehung (ω) der Rakel (40) in Abhängigkeit von der Verschiebung (ΔZ, ΔZ₁, ΔZ₂) des Schlittens beinhaltet.

2. Bohrmaschine nach Anspruch 1, **dadurch gekennzeichnet, dass** die Geschwindigkeitsregelvorrichtung (54) dazu ausgestaltet ist, die Drehgeschwindigkeit (ω) der Rakel (40) in Abhängigkeit von der Verschiebung (ΔZ, ΔZ₁, ΔZ₂) des Schlittens (22) in Bezug auf die Ausgangsposition zu modifizieren, um den Schlitten während einer Verschiebung (ΔZ, ΔZ₁, ΔZ₂) des Schlittens (22) in Bezug auf die Ausgangsposition (Z₀) in die Ausgangsposition (Z₀) zurückzubringen.

3. Bohrmaschine nach Anspruch 1 oder 2, **dadurch gekennzeichnet, dass** die Geschwindigkeitsregelvorrichtung (54) dazu ausgestaltet ist, die Drehgeschwindigkeit (ω, ω₁, ω₂) der Rakel zu erhöhen, wenn sich der Schlitten zu einem oberen Ende des Masts (12) verschiebt.

4. Bohrmaschine nach einem der vorhergehenden Ansprüche, **dadurch gekennzeichnet, dass** die Geschwindigkeitsregelvorrichtung (54) dazu ausgestaltet ist, die Drehgeschwindigkeit der Rakel (40) zu verringern, wenn sich der Schlitten zu einem unteren Ende (12b) des Masts (12) verschiebt.

5. Bohrmaschine nach einem der vorhergehenden Ansprüche, **dadurch gekennzeichnet, dass** die Geschwindigkeitsregelvorrichtung (54) derart ausgestaltet ist, dass die Drehgeschwindigkeit (ω) einer steigenden linearen Funktion (f) der Verschiebung (ΔZ) des Schlittens entlang des Masts in Bezug auf die Ausgangsposition (Z₀) entspricht.

6. Bohrmaschine nach einem der vorhergehenden Ansprüche, **dadurch gekennzeichnet, dass** die Messeinrichtung zwischen dem Schlitten (22) und dem Mast (12) angeordnet ist.

7. Bohrmaschine nach Anspruch 6, **dadurch gekennzeichnet, dass** die Messeinrichtung (50) mindestens einen Zylinder (30) beinhaltet, der zwischen dem Körper und dem Mast angeordnet ist, wobei die Verschiebung des Schlittens (22) durch die Längenänderung des Zylinders (30) bestimmt wird.

8. Bohrmaschine nach einem der vorhergehenden Ansprüche, **dadurch gekennzeichnet, dass** sich die Rakel (40) auf die untere Windung (18a) stützt, und dadurch, dass die Vorrichtung zum Reinigen ferner eine Kraftregelvorrichtung (60) zum Regeln der Kraft, die von der Rakel (40) auf die untere Windung (18a) angewendet wird, beinhaltet.

9. Bohrmaschine nach Anspruch 8, **dadurch gekennzeichnet, dass** die Kraftregelvorrichtung (60) zwischen dem Schlitten und dem Mast angeordnet ist.

10. Bohrmaschine nach Anspruch 9, **dadurch gekennzeichnet, dass** die Kraftregelvorrichtung mindestens ein Betätigungselement (31) beinhaltet, das zwischen dem Körper und dem Mast angeordnet ist, wobei das Betätigungselement dazu ausgestaltet ist, eine Schubkraft (T) auf den Körper (24) auszuüben, wobei die Schubkraft (T) entlang der Längsrichtung (L) des Masts zu einem oberen Ende des Masts (12) gerichtet ist.

11. Bohrmaschine nach Anspruch 10, **dadurch gekennzeichnet, dass** das Betätigungselement (31) einen Hydraulikzylinder beinhaltet.

12. Bohrmaschine nach Anspruch 11, **dadurch gekennzeichnet, dass** der Hydraulikzylinder (30) mit einem konstanten Hydraulikfluiddruck versorgt wird.

13. Bohrmaschine nach einem der Ansprüche 11 und 12, **dadurch gekennzeichnet, dass** die Messeinrichtung (50) den Hydraulikzylinder (30) des Betätigungselements (31) beinhaltet.

## Claims

1. A drilling machine (10) including:
a mast (12) having a longitudinal direction (L);
an auger (14) having a longitudinal axis (A) parallel to the longitudinal direction (L) and comprising a helical airfoil;
a displacement device for moving the auger (14) relative to the mast (12) in translation along the longitudinal direction (L);
a device for cleaning (20) the auger (14) comprising a carriage (22) mounted to the mast (12) in a sliding manner along the longitudinal direction (L) of the mast (12), the carriage including a body (24) surrounding the auger and a scraper (40) mounted to the body rotatably about an axis of rotation (R) parallel to the longitudinal direction (L), the scraper extending between a lower turn (18a) and an upper turn (18b) of the helical airfoil;
**characterized in that** the drilling machine (10) further includes a measuring member (50) for determining the displacement (ΔZ, ΔZ₁, ΔZ₂) of the carriage (22) along the mast (12) relative to an initial position (Z₀) of said carriage, and **in that** the cleaning device (20) further includes a speed regulation device for regulating the speed (54) of rotation (ω) of the scraper (40) as a function of said displacement (ΔZ, ΔZ₁, ΔZ₂) of the carriage.

2. The drilling machine according to claim 1, **characterized in that** the speed regulation device (54) is configured to change the speed of rotation (ω) of the scraper (40) as a function of the displacement (ΔZ, ΔZ₁, ΔZ₂) of the carriage (22) relative to the initial position so as to bring the carriage back to the initial position (Z₀) during a displacement (ΔZ, ΔZ₁, ΔZ₂) of the carriage (22) relative to the initial position (Z₀).

3. The drilling machine according to claim 1 or 2, **characterized in that** the speed regulation device (54) is configured to increase the speed of rotation (ω, ω₁, ω₂) of the scraper when the carriage moves towards an upper end of the mast (12).

4. The drilling machine according to any one of the preceding claims, **characterized in that** the speed regulation device (54) is configured to decrease the speed of rotation of the scraper (40) when the carriage moves towards a lower end (12b) of the mast (12).

5. The drilling machine according to any one of the preceding claims, **characterized in that** the speed regulation device (54) is configured such that the speed of rotation (ω) is a linear increasing function (f) of the displacement (ΔZ) of the carriage along the mast relative to the initial position (Z₀).

6. The drilling machine according to any one of the preceding claims, **characterized in that** said measuring device is disposed between the carriage (22) and the mast (12).

7. The drilling machine according to claim 6, **characterized in that** the measuring member (50) includes at least one cylinder (30) disposed between the body and the mast, the displacement of the carriage (22) being determined from the variation in length of the cylinder (30).

8. The drilling machine according to any one of the preceding claims, **characterized in that** the scraper (40) bears on the lower turn (18a), and **in that** the cleaning device further includes a force regulation device (60) for regulating the force applied by the scraper (40) on the lower turn (18a).

9. The drilling machine according to claim 8, **characterized in that** the force regulation device (60) is disposed between the carriage and the mast.

10. The drilling machine according to claim 9, **characterized in that** the force regulation device includes at least one actuator (31) disposed between the body and the mast, the actuator being configured to exert a thrust force (T) on the body (24), said thrust force (T) being directed along the longitudinal direction (L) of the mast, towards an upper end of the mast (12).

11. The drilling machine according to claim 10, **characterized in that** the actuator (31) includes a hydraulic cylinder.

12. The drilling machine according to claim 11, **characterized in that** the hydraulic cylinder (30) is supplied at a constant hydraulic fluid pressure.

13. The drilling machine according to either of claims 11 and 12, **characterized in that** the measuring member (50) includes the hydraulic cylinder (30) of the actuator (31).
